# EUROPÄISCHE PATENTSCHRIFT

(11) **EP 0 800 000 B1**
(45) Veröffentlichungstag und Bekanntmachung des Hinweises auf die Patenterteilung: **20.08.2003**
(21) Anmeldenummer: 97105437.4
(22) Anmeldetag: 01.04.1997
(51) Int. Cl.: F04D 29/66, F04D 29/42

(54) **Gebläse einer Heizung - und/oder Klimaanlage**
Fan for a heating and/or air conditioning system
Ventilateur pour un système de chauffage et/ou de climatisation

(30) Priorität: 01.04.1996 DE 19613041
(43) Veröffentlichungstag der Anmeldung: 08.10.1997
(73) Patentinhaber: Valeo Klimasysteme GmbH, 96473 Rodach (DE); DaimlerChrysler AG, 70567 Stuttgart (DE)
(72) Erfinder: Schöllhorn, Markus, 71069 Sindelfingen (DE); Gwosdeck, Albert, 96342 Hasslach (DE)
(74) Vertreter: COHAUSZ DAWIDOWICZ HANNIG & PARTNER

(56) Entgegenhaltungen:
- EP-A- 0 596 837
- DE-A- 1 428 037
- DE-A- 2 215 473
- GB-A- 1 195 295
- GB-A- 1 203 515
- US-A- 3 145 910
- US-A- 3 803 690
- US-A- 5 052 888
- IBM TECHNICAL DISCLOSURE BULLETIN, Bd. 34, Nr. 8, Januar 1992, Seiten 61-63, XP000317440 "COMPLEX ELASTIC FASTENER"

## Beschreibung

Die Erfindung betrifft ein Gebläse in Radialbauweise einer Heizungs- und/oder Klimaanlage, insbesondere eines Kraftfahrzeugs mit einem den Elektromotor haltenden Motorhalter, an dem außen Arme vorstehen, die über Dämpfungselemente am Gebläseeinlaufring und ferner am Gebläsegehäuse befestigt sind.

Es ist bekannt siche US-A-5.052.888, einen Motorhalter eines Radialgebläses zusammen mit dem Einlaufring am Gebläsegehäuse zu befestigen. Hierbei sind Dämpfungselemente an den Befestigungsstellen zwischen Motorhalter und Einlaufring angeordnet. Es hat sich gezeigt, daß diese Konstruktion nicht ausreicht, um vom Elektromotor und Lüfterrad erzeugte Schwingungen zu eliminieren, so daß die Schwingungen im Kraftfahrzeuginneren zu stark hörbar sind.

Aufgabe der Erfindung ist es, ein Gebläse der eingangs genannten Art so zu verbessern, daß Schwingungen des Motors und Lüfterrades nicht auf außen angeschlossene Teile übertragen werden.

Diese Aufgabe wird erfindungsgemäß dadurch gelöst, daß die Befestigungsstellen zwischen Einlaufring und Gebläsegehäuse und/oder Anlagengehäuse getrennt von den Befestigungen zwischen dem Motorhalter und dem Einlaufring angeordnet sind, und daß die Befestigung zwischen dem Motorhalter und dem Einlaufring die Dämpfungselemente aufweisen.

Bei einer solchen Konstruktion werden Schwingungen des Motors und Lüfterrades nicht auf das Gebläsegehäuse und damit auch nicht auf das Gehäuse der Heizungs-/ Klimaanlage und die Karosserie übertragen. Die von dem Gebläse erzeugten Schwingungen sind damit im Kraftfahrzeuginneren kaum wahrnehmbar. Hierbei ist die Konstruktion einfach und von kleinen Außenabmessungen.

Vorzugsweise wird hierzu vorgeschlagen, daß die Befestigungen zwischen Einlaufring und Gebläse bzw. Anlagengehäuse an der Außenseite des Einlaufrings und die Befestigung zwischen Motorhalter und Einlaufring an der Innenseite des Einlaufrings angeordnet sind. Hierdurch sind die Dämpfungselemente weit nach innen gerückt und dann nahe der Entstehung der Schwingungen, so daß sie optimal aufgefangen werden.

Besonders vorteilhaft ist es, wenn die Dämpfungselemente der Befestigung zwischen dem Motorhalter und dem Einlaufring zapfen- oder stiftförmig sind und mit einer Seite formschlüssig in Öffnungen der Arme des Motorhalters und mit der anderen Seite in Öffnungen des Einlaufrings gehalten sind. Damit wird die Befestigung zwischen Motorhalter und Einlaufring allein durch die Dämpfungselemente vorgenommen, ohne zusätzliche Befestigungsmittel wie z.B. Schrauben zu erfordern. Hierbei ist von Vorteil, wenn das zylindrische Dämpfungselement an beiden Enden koaxiale Ringnuten aufweist, mit denen es in Bohrungen/Öffnungen des Motorhalters und des Einlaufrings einliegt.

Vorzugsweise wird vorgeschlagen, daß die Achse des zylindrischen Dämpfungselements parallel zur Motorachse ist. Eine zusätzliche Sicherung der Befestigung der Dämpfungselemente wird dann erreicht, wenn das Dämpfungselement zumindest an einem seiner Enden von einer Rastkappe umgeben ist, die den Halt des Dämpfungselements in der Bohrung/Öffnung sichert.

Ausführungsbeispiele der Erfindung sind in der Zeichnung dargestellt und werden im folgenden näher beschrieben. Es zeigen:
- Figur 1: eine Seitenansicht des Gebläses mit Motorhalter und Einlaufring,
- Figur 2: einen axialen Schnitt im Bereich eines Dämpfungselementes und
- Figur 3: einen axialen Schnitt durch eine Rastkappe.

Ein nicht dargestellter Elektromotor mit der Achse 1 treibt ein nicht dargestelltes Laufrad eines Gebläses 2 an, das die Luft axial ansaugt und radial abgibt. Das Laufrad umgibt hierbei den Elektromotor koaxial.

Der Elektromotor ist von einem zylindrischen, insbesondere topfförmigen Motorhalter 3 koaxial umgehen, der auf der Seite, mit der das Gebläse an einer Heizungsund/oder Klimaanlage eines Kraftfahrzeugs befestigt wird, drei radiale Arme 4 aufweist, die am Motorhalter 3 angeformt sind. In jedem Arm 4 ist eine kreisrunde Öffnung 5 eingebracht, deren Rand in einer Ringnut 6 eines elastischen Dämpfungselementes 7, insbesondere aus Gummi oder Weichkunststoff liegt.

Das zapfen- oder stiftförmige Dämpfungselement 7 weist eine größere axiale Länge L als Breite bzw. Durchmesser D auf. Es besitzt an beiden Enden jeweils eine Ringnut 6, wobei in der zweiten Ringnut der Rand einer Öffnung 8 einliegt, die in einem Vorsprung 9 eines Einlaufringes 10 angeordnet ist. Das Dämpfungselement 7 bildet somit eine Verbindung zwischen dem Arm 4 des Motorhalters 3 und dem Vorsprung 9 des Einlaufringes 10, ohne daß an dieser Verbindungsstelle weitere Befestigungsmittel wie Schrauben erforderlich sind. Allein durch die formschlüssigen Verbindungen der zwei Teile 4 und 9 über die zwei Ringnuten 6 an beiden Enden des Dämpfungselementes 7 wird ein sicherer und schwingungsmindernder Halt erreicht.

Hierbei liegen die Dämpfungselemente 7 im inneren Bereich des metallenen Einlaufringes 10, während die Befestigungsstellen des Einlaufringes 10 an der Heizungsund/oder Klimaanlage, insbesondere an dessen Gehäuse außen liegen. Diese äußeren Befestigungsstellen werden durch vier Arme 11 geschaffen, die an der Außenseite des Einlaufringes 10 radial angeformt sind. Die drei Arme 4 des Motorhalters 3 liegen in Winkelstellungen, die nicht mit den vier Armen 11 übereinstimmen. Dies führt zu einer weiteren Verminderung einer Übertragung von Schwingungen.

Um den Halt des Dämpfungselementes 7 in der Öffnung 5 des Armes 4 zu verbessern, können an dieser Stelle Rastkappen 12 befestigt sein, die als zusätzliche Sicherung dienen. Diese Rastkappen übergreifen ein Ende des Dämpfungselementes 4 und durchgreifen die Öffnung 5.

## Patentansprüche

1. Gebläse in Radialbauweise einer Heizungs- und/oder Klimaanlage eines Kraftfahrzeugs mit einem den Elektromotor haltenden Motorhalter (3), an dem außen Arme (4) vorstehen, die über Dämpfungselemente (7) am Gebläseeinlaufring (10) und ferner am Gebläsegehäuse befestigt sind, **dadurch gekennzeichnet, dass** die Befestigungsstellen zwischen Einlaufring (10) und Gebläsegehäuse und/oder Anlagengehäuse getrennt von den Befestigungen zwischen dem Motorhalter (3) und dem Einlaufring (10) angeordnet sind, und dass die Befestigung zwischen dem Motorhalter (3) und dem Einlaufring (10) die Dämpfungselemente (7) aufweisen.

2. Gebläse nach Anspruch 1, **dadurch gekennzeichnet, dass** die Befestigungen zwischen Einlaufring (10) und Gebläse bzw. Anlagengehäuse an der Außenseite des Einlaufrings und die Befestigung zwischen Motorhalter (3) und Einlaufring (10) an der Innenseite des Einlaufrings angeordnet sind.

3. Gebläse nach Anspruch 1 oder 2, **dadurch gekennzeichnet, dass** die Dämpfungselemente (7) der Befestigung zwischen dem Motorhalter (3) und dem Einlaufring (10) zapfen- oder stiftförmig sind und mit einer Seite formschlüssig in Öffnungen (5) der Arme (4) des Motorhalters (3) und mit der anderen Seite in Öffnungen (8) des Einlaufrings (10) gehalten sind.

4. Gebläse nach Anspruch 3, **dadurch gekennzeichnet, dass** das zylindrische Dämpfungselement (7) an beiden Enden koaxiale Ringnuten (6) aufweist, mit denen es in Bohrungen/Öffnungen (5, 8) des Motorhalters (3) und des Einlaufrings (10) einliegt.

5. Gebläse nach einem der vorherigen Ansprüche, **dadurch gekennzeichnet, dass** die Achse des zylindrischen Dämpfungselements (7) parallel zur Motorachse (1) ist.

6. Gebläse nach einem der vorherigen Ansprüche, **dadurch gekennzeichnet, dass** das Dämpfungselement (7) zumindest an einem seiner Enden von einer Rastkappe (12) umgeben ist, die den Halt des Dämpfungselements (7) in der Bohrung/Öffnung (5 und/oder 8) sichert.

## Claims

1. A centrifugal fan of a heating and/or air conditioning unit of a vehicle with a motor mount (3) holding the electric motor, said motor mount (3) having, projecting on the outside, arms (4) which are fastened to the fan inlet ring (10) by means of anti-vibration elements (7) and also to the fan housing, **characterized in that** the fastening points between inlet ring (10) and fan housing and/or unit housing are arranged separately from the fastenings between the motor mount (3) and the inlet ring (10) and that the fastenings between the motor mount (3) and the inlet ring (10) have the anti-vibration elements (7).

2. A fan according to claim 1, **characterized in that** the fastenings between inlet ring (10) and fan and/or unit housing are arranged on the outer side of the inlet ring and the fastenings between motor mount (3) and inlet ring (10) are arranged on the inner side of the inlet ring.

3. A fan according to claim 1 or 2, **characterized in that** the anti-vibration elements (7) of the fastenings between the motor mount (3) and the inlet ring (10) are shaped as studs or pins and are held by positive locking at one end in apertures (5) of the arms (4) of the motor mount (3) and at the other end in apertures (8) of the inlet ring (10).

4. A fan according to claim 3, **characterized in that** the cylindrical anti-vibration element (7) has at both ends coaxial annular grooves (6) by means of which it lies within bores/apertures (5, 8) of the motor mount (3) and of the inlet ring (10).

5. A fan according to any of the preceding claims, **characterized in that** the axis of the cylindrical anti-vibration element (7) is parallel to the motor axis (1).

6. A fan according to any of the preceding claims, **characterized in that** the anti-vibration element (7) is surrounded at least at one of its ends by a snap-fit cap (12) securing the anti-vibration element (7) in the bore/aperture (5 and/or 8).

## Revendications

1. Ventilateur de construction radiale d'une installation de chauffage et/ou de climatisation d'un véhicule à moteur, comprenant un support de moteur (3) supportant le moteur électrique, sur lequel des bras extérieurs (4) font saillie, lesquels sont fixés par le biais d'éléments d'amortissement (7) sur la bague d'entrée du ventilateur (10) et aussi sur le boîtier du ventilateur, **caractérisé en ce que** les points de fixation entre la bagué d'entrée (10) et le boîtier du ventilateur et/ou le boîtier de l'installation sont disposés de manière séparée des fixations entre le support de moteur (3) et la bague d'entrée (10), et **en ce que** la fixation entre le support de moteur (3) et la bague d'entrée (10) présente les éléments d'amortissement (7).

2. Ventilateur selon la revendication 1, **caractérisé en ce que** les fixations entre la bague d'entrée (10) et le ventilateur ou le boîtier de l'installation sont disposées sur le côté extérieur de la bague d'entrée et la fixation entre le support de moteur (3) et la bague d'entrée (10) est disposée sur le côté intérieur de la bague d'entrée.

3. Ventilateur selon la revendication 1 ou 2, **caractérisé en ce que** les éléments d'amortissement (7) de la fixation entre le support de moteur (3) et la bague d'entrée (10) sont en forme de tourillon ou de tige et sont maintenus par un côté par engagement positif dans des ouvertures (5) des bras (4) du support de moteur (3) et par l'autre. côté dans des ouvertures (8) de la bague d'entrée (10).

4. Ventilateur selon la revendication 3, **caractérisé en ce que** l'élément d'amortissement cylindrique (7) présente aux deux extrémités des rainures annulaires coaxiales (6) avec lesquelles il repose dans des alésages/ouvertures (5, 8) du support de moteur (3) et de la bague d'entrée (10).

5. Ventilateur selon l'une quelconque des revendications précédentes, **caractérisé en ce que** l'axe de l'élément d'amortissement cylindrique (7) est parallèle à l'axe du moteur (1).

6. Ventilateur selon l'une quelconque des revendications précédentes, **caractérisé en ce que** l'élément d'amortissement (7) est entouré au moins au niveau de l'une de ses extrémités par un couvercle encliquetable (12), qui assure le maintien de l'élément d'amortissement (7) dans l'alésage/l'ouverture (5 et/ou 8).
